# EUROPÄISCHE PATENTSCHRIFT

(11) **EP 1 827 870 B1**
(45) Veröffentlichungstag und Bekanntmachung des Hinweises auf die Patenterteilung: **29.02.2012**
(21) Anmeldenummer: 05799526.8
(22) Anmeldetag: 27.10.2005
(51) Int. Cl.: B43M 3/04, B65H 45/12, B65H 45/14

(54) **STAUCHKÖRPER EINER STAUCHFALZMASCHINE MIT PARALLELEN ARBEITSWALZEN**
BUCKLE FOLDING MACHINE
PLIEUSE A POCHES

(30) Priorität: 02.11.2004 AT 18302004
(43) Veröffentlichungstag der Anmeldung: 05.09.2007
(73) Patentinhaber: Zechner, Karl, 8630 Mariazell (AT)
(72) Erfinder: Zechner, Karl, 8630 Mariazell (AT)
(74) Vertreter: Puchberger, Peter
(86) Internationale Anmeldenummer: PCT/EP2005/011514
(87) Internationale Veröffentlichungsnummer: WO 2006/048177

(56) Entgegenhaltungen:
- EP-A- 0 001 962
- EP-A- 0 059 357
- WO-A-94/08882
- GB-A- 329 161
- US-A- 4 020 616

## Beschreibung

Die Erfindung betrifft eine Stauchfalzmaschine mit mehreren parallelen Arbeitswalzen, welche gemeinsam in einem, im Maschinengestell drehbar gelagerten, zum Einziehen, Falten und Auswerfen des Falzgutes über einen Antrieb in Drehung versetzbaren Drehgestell angeordnet sind, wobei mindestens eine der umlaufenden Arbeitswalzen verlagerbar ist.

Die Erfindung geht von einem Stand der Technik gemäß WO 94/08882 aus. Bei dieser bekannten Stauchfalzmaschine sind vier Arbeitswalzen mit gleichem Außendurchmesser gemeinsam in einem umlaufenden, in einem Maschinengestell gelagerten Drehgestell angeordnet. Ein ebenfalls im Maschinengestell gelagertes Förderwalzenpaar ist über eine Kulisse des Drehgestells steuerbar und wirkt mit diesem beim Einziehen und bei der Bildung des ersten Falzes zusammen. Zum Einziehen, Falzen und Auswerfen des Papiers wird das Drehgestell über einen Antrieb in Drehung versetzt, wobei eine der mit diesem umlaufenden Walzen mittels einer Nocke verlagerbar ist und gemeinsam mit einer weiteren Arbeitswalze den zweiten Falz bildet. Die Steuerung erfolgt durch das umlaufende Drehgestell über die innen liegenden Nocken bzw. bei einer vollelektronischen Steuerung zusätzlich über das Drehzahlverhältnis zwischen Arbeitswalzen und Drehgestell. Das Papier wird während des Umlaufens des Drehgestelles eingezogen, gefalzt und ausgeworfen. Die im Einzugsbereich arbeitende Walze wird gegenläufig zum Papiervorlauf getrieben und deshalb mit einem Führungskörper überdeckt. Diese Überdeckung bedingt einen größeren Gerätedurchmesser.

Die EP-A-0059357 zeigt eine Falzmaschine für Papier, mit wenigstens einer Falzstation die einen Falzgutträger aufweist in den das Falzgut so weit einführbar ist dass die Stelle des zu bildenden Falzes sich am Rand an der Einfuhrseite des Trägers befindet, der so in den Träger eingeführte Teil des Falzgutes im Träger fixierbar, der Träger um eine quer zur Einführungsrichtung verlaufende Achse drehbar ist, das Falzgut bei der Drehung des Trägers an dessen Einführseite abgebogen wird, und ein Falzwalzenpaar vorgesehen ist, welches das Falzgut vom Träger übernimmt und die Biegung des Falzguts zur Bildung des Falzes zusammenpresst wobei der Falzgutträger eine Kassette ist, die zwei Führungswände, deren Zwischenraum das Falzgut bis an die vorgesehene Falzlinie aufnimmt, aufweist und mit Förderwalzenpaaren ausgerüstet ist, die durch Aussparungen der Führungswände hindurchragen, zum Einführen des Falzgutes in die Kassette vorschubgesteuert antreibbar sind, während der Drehung der Kassette stillstehen und dabei den in diesen eingeführten Teil des Gutes halten und zur Übergabe des gefalteten Gutes an das Falzwalzenpaar und gegebenenfalls zum gleichzeitigen Einführen des nächsten Falzgutes in die Kassette wieder antreibbar sind, und wobei an dem Weg, auf dem die Führungswandränder an der Einführseite der Kassette bei deren Drehung laufen, eine Andruckwalze angeordnet ist, die das Falzgut an den Rand der in Wegrichtung nachfolgenden Führungswand presst, um diesen Rand herum an den angrenzenden Randstreifen der Außenseite dieser Führungswand legt und dadurch faltet.

Aufgabe der Erfindung ist es, die bekannte Stauchfalzmaschine in ihrer Dimension wesentlich zu verringern und ihre Effizienz zu erhöhen.

Gelöst wird die erfindungsgemäß dadurch, dass die verlagerbare Arbeitswalze als Stauchrolle Bestandteil eines radial bewegbaren, über eine parallel zu den Arbeitswalzen verlaufende Längsachse kippbaren Stauchkörpers ist, wobei der Stauchkörper in Zusammenwirkung mit den benachbarten Arbeitswalzen zum Stauchen des Falzguts und zum Zuführen zu einer Falzspalte vorgesehen ist und durch zumindest einen Kurvenabschnitt einer Spreiznocke in eine Stellung zum Durchlassen sowie eine Stellung zum Stauchen des Falzguts zwangsweise verlagerbar ist. Durch die Ausbildung der verlagerbaren Arbeitswalze als Stauchkörper ergibt sich eine Verkleinerung der Konstruktion der Stauchfalzmaschine mit vier Arbeitswalzen mit gleichem Außendurchmesser um etwa 20 %, da durch den Entfall jener sich im Einzugsbereich befindenden Arbeitswalze die durch die gegenläufige Drehrichtung nötige Überdeckung entfällt.

Ein weiteres erfindungsgemäßes Merkmal sieht vor, dass der Stauchkörper einen Rahmen und eine darin drehbar angeordnete Stauch rolle umfasst, wobei der Rahmen an zumindest einer Seite die Stauchrolle entlang ihrer Längsachse überdeckt.

Gemäß einem weiteren Merkmal der Erfindung ist der Rahmen des radial verlagerbaren Stauchkörpers mit einer die Stauchrolle überdeckenden Seite während des Stauchvorgangs zwischen die nicht verlagerbaren Arbeitswalzen verlagerbar, um das Falzgut einer Falzspalte zuzuführen.

Ein weiteres Merkmal der Erfindung sieht vor, dass der Rahmen des Stauchkörpers über mindestens zwei Druckfedern gegenüber dem Drehgestell derart gelagert ist, dass der Stauchkörper entgegen der Federkraft im Wesentlichen radial verschiebbar ist.

Gemäß einem weiteren Merkmal der Erfindung ist der Rahmen des Stauchkörpers mit auf beiden Seiten befindlichen zylinderförmigen Lage rstiften, auf welchen Steuerrollen sitzen, versehen, wobei die Steuerrollen durch das Abrollen über die Spreiznocke, welche im Maschinengestell angeordnet ist, eine im Wesentlichen radiale und entgegen der Kraft der Druckfedern wirkende Verlagerung des Stauchkörpers bewirken.

Ein weiteres erfindungsgemäßes Merkmal sieht vor, dass die Lagerachse der Stauchrolle zur Lagerachse des Rahmens sowie zur Lagerachse der Steuerrollen versetzt positioniert ist, wodurch der Stauchkörper über die Lagerachse des Rahmens kippbar ist und wodurch auch bei unterschiedlichen Falzgutstärken während des Stauchvorgangs eine kraftschlüssige Verbindung der Stauchrolle mit einer zweiten Arbeitswalze besteht.

Ein weiteres Merkmal der Erfindung sieht vor, dass angrenzend an den Stauchkörper ein mit dem Drehgestell mitlaufender die benachbarte Arbeitswalze teilweise überdeckender Führungssteg vorgesehen ist, welcher zusammen mit dem Stauchkörper einen Zufuhrschacht für das Falzgut ausbildet.

Gemäß einem weiteren Merkmal der Erfindung ist ein Förderwalzenpaar vorgesehen, welches zusammen mit benachbarten Arbeitswalzen die Zufuhr des Falzgutes in die Maschine und die erste Falzung des Falzguts bewirkt, wobei die Lagerachsen des Förderwalzenpaares entlang der als Steuerkurve ausgebildeten Seitenscheiben des Drehgestells geführt werden. Für die verschiedenen Falzarten und Falzgutlängen ist eine mechanische Steuerung der Falzstation durch das umlaufende Drehgestell vorgesehen, wobei das Falzgut während des schrittweisen oder kontinuierlichen Umlaufs des Drehgestelles eingezogen, gefaltet und ausgeworfen wird.

Ein weiteres erfindungsgemäßes Merkmal sieht vor, dass die Förderwalzen über Wippelemente miteinander verbunden sind, wobei an den Wippelementen eine Sperrfläche angeordnet ist, welche den Ausbruch des Falzgutes bei der Bildung der ersten Stauchschlaufe zwischen den Förderwalzen verhindert.

Weitere vorteilhafte Merkmale der Erfindung sind der Beschreibung, den Ansprüchen und den Zeichnungen zu entnehmen. Nachfolgend wird die Erfindung anhand einiger Ausführungsbeispiele und der Zeichnungen näher beschrieben.

Fig. 1 zeigt einen Längsschnitt durch das Drehgestell einer Stauchfalzmaschine mit zwei seitl. Gestelllagern und einer Aufsicht auf den Stauchkörper. Fig. 2 zeigt einen Schnitt durch die Stauchfalzmaschine der Fig. 1. In Fig. 3 ist eine Innenansicht der Stauchkörperführung in der Seitenscheibe und eine Auf- und Durchsicht auf das Gestelllager gezeigt. Fig. 4 zeigt eine Seitenansicht des Wippelementes. In Fig. 5 ist eine Seitenansicht des Stauchkörpers dargestellt. Fig. 6 zeigt einen Längsschnitt durch den Stauchkörper der Fig. 5. Fig. 7 zeigt schematisch die Position des Stauchkörpers in der Stauchfalzmaschine bei ungehindertem Vorschub des Falzgutes. Fig. 8 zeigt schematisch die Position des Stauchkörpers in der Falzmaschine während der Stauchfunktion. Die Fig. 9-14 zeigen jeweils schematisch die während eines 360°-Falzvorganges aufeinander folgenden Walzenpositionen mit d en jeweiligen Positionen des Stauchkörpers samt Falzgut.

Die Figuren 1 bis 3 zeigen eine Stauchfalzmaschine mit stationären Gestelllagern (12,13) in dem ein Drehgestell (14) drehbar gelagert ist, das drei zueinander parallele Arbeitswalzen (15,16,17) enthält, die mit dem ebenfalls im Drehgestell beweglich gelagerten Stauchkörper (1) und einem in den seitlichen Gestelllagern (12,13) bewegbar gelagertem Förderwalzenpaar (19,20) beim Falten von Falzgut (18) zusammen wirken. Die Arbeitswalzen (15,16,17) sind an ihren beiden Stirnseiten mit Lagerachsen (15a,16a,17a) versehen, die in den Seitenscheiben (28,29) des Drehgestells (14) drehbar gelagert sind. Die Gestellachsen des Drehgestells sind als Hohlwelle (30) und als Vollwelle (31) ausgeführt und in den seitlichen Gestelllagern drehbar gelagert.

Der in den Fig. 1, 2, 5 und 6 dargestellte Stauchkörper (1) besteht aus einem Rahmen (2) mit Federführungen (3) zur Aufnahme von Druckfedern (4) und aus seitlichen Lagerstiften (5,6) sowie Lagerachsen (7a,8a) zur drehbaren Lagerung der Steuerrollen (7,8) und Lagerbuchsen (9,10) zur Aufnahme der Lagerachsen (11a) der Stauchrolle (11). Der Stauchkörper (1) ist im Drehgestell derart angeordnet, dass seine beiden seitlichen Lagerstifte (5,6) und die Lagerachsen (7a,8a), durch zwei als Stauchkörperführungen (33) ausgeführte Öffnungen in den Seitenscheiben (28,29) des Drehgestells (14) von innen nach außen durchgeführt sind und über die auf einer Spreiznocke (34) abrollenden Steuerrollen (7,8) gegen den Federdruck der im Drehgestell auf Ausladern (43) gegengelagerten Druckfedern (4) zwangsweise und im wesentlichen radial verlagert wird. Die verrundete Form der Lagerstifte (5,6) und die versetzt angeordneten Lagerachsen (7a,8a) der Steuerrollen (7,8) und der Lagerachse (11a) der Stauchwalze (11) erlauben in den Stauchkörperführungen (33) zusätzlich eine Wippbewegung über eine Wippachse (35) des Stauchkörpers. Die Spreiznocke (34) ist auf den dem Drehgestell (14) zugewandten Seiten der Gestelllager (12,13) ortsfest oder verstellbar angeordnet. Das Drehgestell kann manuell oder mit einem Motor mit einer nicht dargestellten mechanischen Anbindung an die Vollwelle (31) über die Gestellachse in Drehung versetzt werden. Durch die in Fig. 1 dargestellten Hohlwelle (30) führt eine als Vollwelle ausgebildete Walzenantriebswelle (36), die an ihrem inneren Ende ein Antriebsritzel (37) für den Antrieb der Arbeitwalzen (15,16,17) trägt und an ihrem äußeren Ende über ein Zahnrad mit einem Motor oder einer manuell zu betätigenden Antriebsvorrichtung (nicht dargestellt) verbunden ist. Das am inneren Ende der Walzentriebswelle sitzende Antriebsritzel (37) kämmt mit den Zahnrädern (38) der Arbeitwalzen (16,17). Die beiden Förderwalzen (19,20) die als Einzugs- und Stauchwalzen fungieren, werden mit ihren Lagerachsen (19a,20a) durch die Seitenscheiben (28,29) geführt und mittels Zugfedern (nicht dargestellt) zum Eingriff mit den jeweiligen Arbeitswalzen (16,17,18) vorgespannt, wobei die auf den Lagerachsen (19a,20a) sitzenden Steuerrollen (21,22,23,24) auf den als Führungsflächen ausgebildeten Steuerkurven (27) der Seitenscheiben (28,29) abrollen und während des Umlaufens des Drehgestells (14) dem Steuerungsprogramm entsprechend kraftschlüssige Verbindungen zu den Ar beitswalzen (16,17,18) herstellen. Die vorlaufende Förderwalze (19) wird über ihre Lagerachsen (19a) in Führungen (40) in den Gestelllagern (12,13) bewegt. Die nachlaufende Förderwalze (20) ist über Wippelemente (25,26) mit der vorlaufenden Förderwalze verbunden. Die Wippelemente (25,26) verhindern bei der Bildung der ersten Stauchschlaufe im Bereich des ersten Falzspaltes zwischen den Arbeitswalzen (15) und (16) mit ihren Sperrflächen (41) einen Ausbruch des Falzgutes aus der Stauchfalzmaschine durch die Spalte zwischen den Förderwalzen (19,20).

Fig. 7 und Fig. 8 zeigen einen durch eine innen liegende Spreiznocke (34) in einer in den Seitenscheiben (28,29) vorgesehenen Stauchkörperführung (33) entgegen einer Federkraft zwangsweise radial verlagerten Stauchkörper (1) in der Position des ungehinderten Transportes von Faltgut (18) sowie während eines Falzvorgangs. Die zylinderförmige Ausführung der Lagerstifte (5,6) ermöglicht während der radialen Verlagerung in den Führungen (33) auch eine Pendelbewegung über die Wippachse (35) des Stauchkörpers (1) und somit durch die versetzte Anordnung der Lagerachse (11a) der Stauchrolle (11) eine kraftschlüssige Verbindung der Stauchrolle (11) mit der Arbeitswalze (15) bei gleichzeitiger Stauchfunktion. Der Stauchkörper bildet gemeinsam mit einem, mit dem Drehgestell mitlaufenden und die Arbeitswalze (15) teilweise überdeckenden Führungssteg (42) des Drehgestells (14) einen Zufuhrschacht (39).

In den Fig. 9 bis 14 sind jeweils aufeinander folgende Stellungen des Drehgestells der Stauchfalzmaschine mit den jeweiligen Positionen des erfindungsgemäßen Stauchkörpers (1) während eines kompletten Falzvorgangs dargestellt. Prinzipiell können verschiedene Falzarten wie zum Beispiel ein Wickelfalz oder ein Zick-Zack-Falz von der Maschine durchgeführt werden. Hier wird der Vorgang am Beispiel eines Wickelfalzes gezeigt. In diesem Beispiel wird das Falzgut (18) über ein hier nicht dargestelltes, vorgeschaltetes Gerät zwischen das Förderwalzenpaar (19, 20) und der Arbeitswalze (15) geführt (siehe Fig. 9). Nach einem genau definierten Papiervorschub setzt sich der Antrieb für das Drehgestell (14) und für die Arbeitswalzen (15,16,17) in Bewegung. Die Pfeile zeigen in den Fig. 9 bis 14 die Drehrichtungen der Walzen und des Drehgestells. Die als Führungsflächen ausgebildeten Steuerkurven (27) der Seitenscheiben (28,29) erlauben ein Verschwenken der Förderwalzen (19,20) zum Drehgestell (14), wo das zwischen den Förderwalzen und der Arbeitswalze (15) liegende Falzgut (18) durch den Anschlag der Arbeitswalze (15) an die Förderwalze (19) weiter in die Faltvorrichtung befördert wird (siehe Fig. 10). Das konstante Übersetzungsverhältnis zwischen Arbeitswalzen (15,16,17) und Drehgestell (14) bedingt beim Weiterdrehen des Drehgestelles den Anschlag der Arbeitswalze (16) an die Förderwalze (19) genau an jener Stelle, an der in Verbindung mit der gegenläufig angetriebenen Arbeitswalze (15) und Förderwalze (20) zur Bildung der ersten Falzschlaufe und zu deren Aufnahme durch die Arbeitswalzen (15) und (16) das Falzgut entgegen der Vorlaufrichtung zurückgeführt werden muss (siehe Fig. 11). Der durch die Spreiznocke (34) mittlerweile im wesentlichen radial nach außen geführte Stauchkörper (1) erlaubt das weitere Vorlaufen des Falzgutes (18) mit der ersten Falzkante an der Vorderseite (siehe Fig. 12). Durch das Weiterdrehen des Drehgestelles (14) mit den drei Arbeitswalzen (15,16,17) und dem Stauchkörper (1) wird dieser nach dem Passieren der stationären Spreiznocke (34) infolge des konstanten Übersetzungsverhältnisses genau an jener Stelle durch die Druckfedern (4) wieder zurück geführt, an der zur Bildung der zweiten Stauchschlaufe in Verbindung mit der gegenläufig angetrie benen Arbeitswalze (17) das Falzgut (18) zurück geführt werden muss. Durch die Stauchkörperführungen (33) in den Seitenscheiben (28) und (29) wird der Stauchkörper (1) zuerst zur Arbeitswalze (15) geführt, mit der die Stauchrolle (11) eine kraftschlüssige Verbindung herstellt und dadurch angetrieben wird. In weiterer Folge bedingen die versetzten Achsen des Stauchkörpers eine Wippbewegung zur Arbeitswalze (17), wodurch das zwischen der Arbeitswalze (17) und der Stauchrolle (11) frei geführte Falzgut aufgenommen und zurückgeführt wird (siehe Fig. 13). Diese Ausführungsform erlaubt ein genaues Falzen auch bei unterschiedlichen Papierstärken. Die Fig. 14 zeigt die Arbeitswalzen (16) und (17) die die Stauchschlaufe erfassen, das Falzgut (18) während des Weitertransportes falzen und danach auswerfen. Das Drehgestell (14) dreht bis zur Nullposition weiter.

## Patentansprüche

1. Stauchfalzmaschine mit mehreren parallelen Arbeitswalzen (11, 15, 16, 17), welche gemeinsam in einem, im Maschinengestell drehbar gelagerten, zum Einziehen, Falten und Auswerfen des Falzgutes (18) über einen Antrieb in Drehung versetzbaren Drehgestell (14) angeordnet sind, wobei mindestens eine der umlaufenden Arbeitswalzen (11, 15, 16, 17) verlagerbar ist, **dadurch gekennzeichnet, dass** die verlagerbare Arbeitswalze als Stauchrolle (11) Bestandteil eines radial bewegbaren, über eine parallel zu den Arbeitswalzen (15,16,17) verlaufende Längsachse kippbaren Stauchkörpers (1) ist, wobei der Stauchkörper (1) in Zusammenwirkung mit den benachbarten Arbeitswalzen (15,16,17) zum Stauchen des Falzguts (18) und zum Zuführen zu einer Falzspalte vorgesehen ist und durch zumindest einen Kurvenabschnitt einer Spreiznocke (34) in eine Stellung zum Durchlassen sowie eine Stellung zum Stauchen des Falzguts (18) zwangsweise verlagerbar ist.

2. Stauchfalzmaschine nach Anspruch 1, **dadurch gekennzeichnet, dass** der Stauchkörper (1) einen Rahmen (2) und eine darin drehbar angeordnete Stauchrolle (11) umfasst, wobei der Rahmen (2) an zumindest einer Seite die Stauchrolle entlang ihrer Längsachse überdeckt.

3. Stauchfalzmaschine nach Anspruch 2, **dadurch gekennzeichnet, dass** der Rahmen (2) des radial verlagerbaren Stauchkörpers (1) mit einer die Stauchrolle (11) überdeckenden Seite während des Stauchvorgangs zwischen die nicht verlagerbaren Arbeitswalzen (15,16,17) verlagerbar ist, um das Falzgut (18) einer Falzspalte zuzuführen.

4. Stauchfalzmaschine nach Anspruch 2 oder 3, **dadurch gekennzeichnet, dass** der Rahmen (2) des Stauchkörpers (1) über mindestens zwei Druckfedern (4) gegenüber dem Drehgestell (14) derart gelagert ist, dass der Stauchkörper (1) entgegen der Federkraft im Wesentlichen radial verschiebbar ist.

5. Stauchfalzmaschine nach einem der Ansprüche 2 bis 4, **dadurch gekennzeichnet, dass** der Rahmen (2) des Stauchkörpers (1) mit auf beiden Seiten befindlichen zylinderförmigen Lagerstiften (5,6), auf welchen Steuerrollen (7,8) sitzen, versehen ist, wobei die Steuerrollen (7,8) durch das Abrollen über die Spreiznocke (34), welche im Maschinengestell angeordnet ist, eine im Wesentlichen radiale und entgegen der Kraft der Druckfedern (4) wirkende Verlagerung des Stauchkörpers (1) bewirken.

6. Stauchfalzmaschine nach Anspruch 5, **dadurch gekennzeichnet, dass** die Lagerachse (11a) der Stauchrolle (11) zur Lagerachse des Rahmens sowie zur Lagerachse (7a,8a) der Steuerrollen (7,8) versetzt positioniert ist, wodurch der Stauchkörper (1) über die Lagerachse des Rahmens kippbar ist und wodurch auch bei unterschiedlichen Falzgutstärken während des Stauchvorgangs eine kraftschlüssige Verbindung der Stauchrolle (11) mit einer zweiten Arbeitswalze (15,17) besteht.

7. Stauchfalzmaschine nach einem der Ansprüche 1 bis 6, **dadurch gekennzeichnet, dass** angrenzend an den Stauchkörper (1) ein mit dem Drehgestell (14) mitlaufender die benachbarte Arbeitswalze (15) teilweise überdeckender Führungssteg (42) vorgesehen ist, welcher zusammen mit dem Stauchkörper (1) einen Zufuhrschacht (39) für das Falzgut (18) ausbildet.

8. Stauchfalzmaschine nach einem der Ansprüche 1 bis 7, **dadurch gekennzeichnet, dass** ein Förderwalzenpaar (19,20) vorgesehen ist, welches zusammen mit benachbarten Arbeitswalzen (15,16,17) die Zufuhr des Falzgutes (18) in die Maschine und die erste Falzung des Falzguts (18) bewirkt, wobei die Lagerachsen (19a,20a) des Förderwalzenpaares (19,20) entlang der als Steuerkurve ausgebildeten Seitenscheiben (28,29) des Drehgestells (14) geführt werden.

9. Stauchfalzmaschine nach Anspruch 8, **dadurch gekennzeichnet, dass** die Förderwalzen (19,20) über Wippelemente (25,26) miteinander verbunden sind, wobei an den Wippelementen (25,26) eine Sperrfläche (41) vorgesehen ist, welche angeordnet ist, den Ausbruch des Falzgutes (18) bei der Bildung der ersten Stauchschlaufe zwischen den Förderwalzen (19) und (20) zu verhindern.

## Claims

1. Buckle folding machine comprising a plurality of parallel working rolls (11, 15, 16, 17) which are jointly arranged in a rotary support (14) which is rotatably mounted in the machine frame and can be set in rotation via a drive for drawing in, folding and ejecting the material (18) to be folded, wherein at least one of the revolving working rolls (11, 15, 16, 17) is displaceable, **characterized in that** the displaceable working roll, as buckling roller (11), is part of a radially movable buckling body (1) which can be tilted about a longitudinal axis running parallel to the working rolls (15, 16, 17), wherein the buckling body (1) is provided, in interaction with the adjacent working rolls (15, 16, 17), for buckling the material (18) to be folded and for feeding it to a folding gap and can displaced in a positive manner by at least one curve section of a spreading cam (34) into a position for allowing the material (18) to be folded to pass through and into a position for buckling the material (18) to be folded.

2. Buckle folding machine according to Claim 1, **characterized in that** the buckling body (1) comprises a frame (2) and a buckling roller (11) rotatably arranged therein, wherein the frame (2) covers the buckling roller along its longitudinal axis on at least one side.

3. Buckle folding machine according to Claim 2, **characterized in that** the frame (2) of the radially displaceable buckling body (1), with a side which covers the buckling roller (11), is displaceable between the non-displaceable working rolls (15, 16, 17) during the buckling operation in order to feed the material (18) to be folded to a folding gap.

4. Buckle folding machine according to Claim 2 or 3, **characterized in that** the frame (2) of the buckling body (1) is mounted relative to the rotary support (14) via at least two compression springs (4) in such a way that the buckling body (1) is substantially radially displaceable against the spring force.

5. Buckle folding machine according to one of Claims 2 to 4, **characterized in that** the frame (2) of the buckling body (1) is provided with cylindrical bearing pins (5, 6) which are located on both sides and on which control rollers (7, 8) sit, wherein the control rollers (7, 8) displace the buckling body (1) substantially radially and against the force of the compression springs (4) by rolling over the spreading cam (34) which is arranged in the machine frame.

6. Buckle folding machine according to Claim 5, **characterized in that** the bearing spindle (11a) of the buckling roller (11) is positioned offset from the bearing spindle of the frame and from the bearing spindle (7a, 8a) of the control rollers (7, 8), as a result of which the buckling body (1) can be tilted via the bearing spindle of the frame and as a result of which there is a frictional connection between the buckling roller (11) and a second working roll (15, 17) during the buckling operation even at different thicknesses of the material to be folded.

7. Buckle folding machine according to one of Claims 1 to 6, **characterized in that** a guide web (42) which runs with the rotary support (14) and partly covers the adjacent working roll (15) is provided adjacent to the buckling body (1), said guide web (42) forming together with the buckling body (1) a feed shaft (39) for the material (18) to be folded.

8. Buckle folding machine according to one of Claims 1 to 7, **characterized in that** a pair of feed rolls (19, 20) is provided which together with adjacent working rolls (15, 16, 17) feeds the material (18) to be folded into the machine and produces the first fold in the material (18) to be folded, wherein the bearing spindles (19a, 20a) of the pair of feed rolls (19, 20) are guided along the side plates (28, 29), designed as a control cam, of the rotary support (14).

9. Buckle folding machine according to Claim 8, **characterized in that** the feed rolls (19, 20) are connected to one another via rocking elements (25, 26), wherein a blocking surface (41) is provided on the rocking elements (25, 26), said blocking surface (41) being arranged for preventing the material (18) to be folded from breaking out when the first buckling loop is formed between the feed rolls (19) and (20).

## Revendications

1. Plieuse à poches comprenant plusieurs cylindres de travail (11, 15, 16, 17) parallèles qui sont disposés ensemble dans un bâti tournant (14), monté avec possibilité de rotation dans le bâti de machine et pouvant être mis en rotation par l'intermédiaire d'un moyen d'entraînement, en vue de l'introduction, du pliage et de l'éjection des produits à plier (18), au moins un des cylindres de travail (11, 15, 16, 17) rotatifs pouvant être déplacé, **caractérisée en ce que** le cylindre de travail déplaçable fait partie, en tant que rouleau de refoulement (11), d'un corps de refoulement (1) pouvant être déplacé radialement et pouvant être basculé autour d'un axe longitudinal parallèle aux cylindres de travail (15, 16, 17), le corps de refoulement (1) étant prévu pour coopérer avec les cylindres de travail (15, 16, 17) voisins, afin de refouler les produits à plier (18) et de les acheminer à un interstice de pliage, et pouvant être déplacé de manière forcée par au moins une portion de came d'une came à expansion (34), dans une position de passage et dans une position de refoulement des produits à plier (18).

2. Plieuse à poches selon la revendication 1, **caractérisée en ce que** le corps de refoulement (1) comprend un cadre (2) et un rouleau de refoulement (11) monté tournant dans celui-ci, le cadre (2) recouvrant le rouleau de refoulement au moins sur un côté, le long de son axe longitudinal.

3. Plieuse à poches selon la revendication 2, **caractérisée en ce que** le cadre (2) du corps de refoulement (1) à déplacement radial peut être déplacé, pendant l'opération de refoulement, avec un côté recouvrant le rouleau de refoulement (11), pour être amené entre les cylindres de travail (15, 16, 17) non déplaçables, afin d'acheminer les produits à plier (18) à un interstice de pliage.

4. Plieuse à poches selon la revendication 2 ou 3, **caractérisée en ce que** le cadre (2) du corps de refoulement (1) est monté à l'aide d'au moins deux ressorts de pression (4) par rapport au bâti tournant (14), de manière à ce que le corps de refoulement (1) puisse être déplacé de façon sensiblement radiale à l'encontre de la force de ressort.

5. Plieuse à poches selon une des revendications 2 à 4, **caractérisée en ce que** le cadre (2) du corps de refoulement (1) est doté de broches de support (5, 6) cylindriques, situées de part et d'autre, sur lesquelles sont montés des galets de commande (7, 8), lesdits galets de commande (7, 8), du fait de leur roulement sur la came à expansion (34) disposée dans le bâti de machine, provoquant un déplacement du corps de refoulement (1), sensiblement dans le sens radial et à l'encontre de la force des ressorts de pression (4).

6. Plieuse à poches selon la revendication 5 **caractérisée en ce que** l'axe de support (11a) du rouleau de refoulement (11) est positionné de façon décalée par rapport à l'axe de support du cadre, ainsi que par rapport à l'axe de support (7a, 8a) des galets de commande (7, 8), grâce à quoi le corps de refoulement (1) peut être basculé autour de l'axe de support du cadre, et grâce à quoi il existe pendant le processus de refoulement une liaison par adhérence entre le rouleau de refoulement (11) et un deuxième cylindre de travail (15, 17), même pour des épaisseurs variables des produits à plier.

7. Plieuse à poches selon une des revendications 1 à 6, **caractérisée en ce que**, à proximité du corps de refoulement (1), il est prévu une règle de guidage (42) qui est entraînée avec le bâti tournant (14), recouvre en partie le cylindre de travail (15) contigu et forme avec le corps de refoulement (1) un conduit d'amenée (39) pour les produits à plier (18).

8. Plieuse à poches selon une des revendications 1 à 7, **caractérisée en ce qu'**une paire de cylindres transporteurs (19, 20) est prévue qui, conjointement avec des cylindres de travail (15, 16, 17) contigus, effectue l'amenée des produits à plier (18) dans la machine et le premier pliage des produits à plier (18), les axes de support (19a, 20a) de la paire de cylindres transporteurs (19, 20) étant guidés le long des disques latéraux (28, 29) du bâti tournant (14), réalisés sous forme de came de commande.

9. Plieuse à poches selon la revendication 8, **caractérisée en ce que** les cylindres transporteurs (19, 20) sont reliés entre eux par l'intermédiaire d'éléments basculants (25, 26), lesdits éléments basculants (25, 26) comportant une surface d'arrêt (41) qui est disposée pour empêcher l'échappement des produits à plier (18) lors de la formation de la première boucle de refoulement entre les cylindres transporteurs (19) et (20).
